# FASCICULE DE BREVET EUROPEEN

(11) **EP 3 000 342 B1**
(45) Date de publication et mention de la délivrance du brevet: **30.03.2022**
(21) Numéro de dépôt: 14425118.8
(22) Date de dépôt: 26.09.2014
(51) Int. Cl.: A43B 5/04, A43B 11/00, A43B 7/14

(54) **Chausson avec rembourrage surélevé pour chaussures de sport**
Innenschuh mit erhöhtem Polster für Sportschuhe
Inner boot with raised padding for sports footwear

(43) Date de publication de la demande: 30.03.2016
(73) Titulaire: Rossignol Lange S.R.L., 31044 Montebelluna (IT)
(72) Inventeur: Zanatta, Luca, 31040 Volpago del Montello (TV) (IT); Cavallin, Michele, 31044 Montebelluna (TV) (IT)
(74) Mandataire: Busnel, Jean-Benoît

(56) Documents cités:
- EP-A1- 0 623 295
- EP-A1- 2 674 049
- WO-A1-92/10955
- WO-A1-2006/077606
- WO-A1-2014/139711
- FR-A1- 2 644 044
- FR-A1- 2 971 918
- JP-A- H0 249 601
- US-A- 5 802 742

## Description

L'invention se rapporte à un chausson pour chaussure de sport et, plus particulièrement, un chausson intérieur pour chaussure de ski alpin, de ski de fond ou de snowboard.

Certaines chaussures de sport et, notamment, les chaussures de ski alpin, sont équipées d'un chausson intérieur présentant, d'une part, des propriétés d'isolation thermique et comportant, d'autre part, des moyens de protection du pied du skieur tant contre les chocs que vis à vis des contraintes d'appui exercées par la coque extérieure rigide de la chaussure.

Ce chausson destiné à être positionné à l'intérieur de la coque de la chaussure, est généralement amovible et est donc destiné à améliorer le confort du skieur tout en assurant un calage du pied pour assurer un contrôle efficace et sensible ainsi qu'une transmission précise des appuis mécaniques sur les skis via les chaussures.

### EXPOSÉ DE L'INVENTION

De façon générale, la coque extérieure relativement rigide de la chaussure présente un collier articulé sur une tige et dans certains modes de réalisation la coque extérieure est équipée d'un système de verrouillage du pivotement du collier vers l'arrière en mode ski et de déverrouillage de son pivotement vers l'arrière en mode marche pour permettre le pivotement du collier vers l'arrière et faciliter la marche à pied du skieur malgré la rigidité et le poids de la chaussure.

Le chausson quant à lui est souvent constitué de plusieurs couches et comprend généralement une couche externe destinée à apporter de la tenue au chausson, et une doublure interne d'habillage destinée à être en contact du pied. De plus dans le but d'améliorer encore le confort et d'ajuster le chausson au volume de la chaussure, des éléments de garnissage formant rembourrage sont intercalés, au cours de la fabrication, entre la couche externe et la doublure interne du chausson et sont disposés sur la paroi intérieure de la couche externe, au moins dans la partie arrière du chausson, en se prolongeant aussi parfois sur les parties latérales.

De tels garnissages sont décrits, notamment, dans le EP 0 839 464A1 qui présente un élément spécifique à l'arrière du chausson facilitant le glissement du talon lors de l'insertion du pied, ainsi que dans le EP 0 711515 qui présente un chausson dont l'épaisseur est constituée de trois couches, respectivement, une couche externe, une couche intermédiaire de garnissage et une couche interne en contact avec le pied.

Ces garnissages intermédiaires sont fortement sollicités principalement car ils se trouvent précisément à l'endroit où le talon du pied prend appui et s'enfonce en tournant en force dans le chausson à chaque fois que l'utilisateur souhaite chausser.

Or, du fait que ces garnissages sont rapportés et constitués eux-mêmes de plusieurs pièces et/ou sous-couches cousues ou collées et que le chausson est constitué de l'assemblage de plusieurs couches fixées entre elles, éventuellement par collage, il est fréquent de constater des décollements ou des déchirures au moins partielles se produisant à la suite d'usages et de contraintes répétés.

Ce problème d'usure prématurée voire de détérioration est d'autant plus critique dans le cas où la zone de liaison entre la partie haute et la partie basse du chausson est articulée pour adapter le chausson à des coques de chaussures dont le collier pivote par rapport à la tige, en vue de faciliter la marche du skieur. Cette zone de liaison est alors soumise à des déformations importantes qui fragilisent le garnissage intérieur.

Le WO 2014/139711 A1 et le JP H0249601 décrivent des chaussons pour chaussures de ski dont la partie basse est plus souple que la partie haute rigide car cette dernière est plus particulièrement destinée à la transmission des efforts de la jambe vers le ski.

Toutefois, ces chaussons ne sont pas destinés à équiper des chaussures de ski offrant une quelconque possibilité de flexion vers l'arrière pour faciliter la marche.

Cependant, les garnissages décrits dans l'art antérieur qui comportent une liaison entre deux éléments jointifs réalisés éventuellement avec des matériaux différents, ladite liaison étant située dans la partie en regard du tendon d'Achille, ne permettent pas une bonne durabilité du chausson dans le temps.

En effet, la ligne de liaison est positionnée dans la zone de rotation du talon du pied lors du chaussage, c'est à dire précisément là où le frottement entre le pied et le chausson ainsi que la déformation sont très importants.

En outre, la zone de liaison entre la partie haute et la partie basse du chausson sur la couche externe comporte parfois des pièces rigides et des coutures saillantes qui sont susceptibles de se révéler agressives et qu'il est donc nécessaire d'isoler et d'écranter pour protéger le pied de l'utilisateur.

La présente invention a pour but de résoudre les problèmes techniques posés par l'art antérieur en proposant un chausson pourvu d'un garnissage perfectionné.

**Ce but est atteint selon l'invention au moyen d'un chausson** selon les caractéristiques de la revendication 1.

Selon une autre caractéristique, l'extrémité haute de l'élément inférieur est positionnée à une hauteur comprise entre 1/2 et 2/3 de la hauteur totale du chausson.

Selon une variante spécifique de l'invention, l'extrémité haute de l'élément inférieur est formé d'une languette.

Selon une autre caractéristique, l'élément inférieur est réalisé avec un matériau élastiquement déformable tandis que l'élément supérieur est réalisé avec un matériau de plus grande dureté.

De préférence, les éléments supérieur et inférieur de la couche de garnissage sont constituées de pièces jointives.

Selon une autre variante, la couche de garnissage est collée sur la paroi intérieure de la couche externe du chausson.

Selon encore une autre caractéristique, le chausson de l'invention comporte, en outre, une couche interne d'habillage.

Cette couche est alors rapportée sur la paroi intérieure de la couche intermédiaire de garnissage.

De préférence, la couche interne d'habillage est constituée de plusieurs pièces dont un bandeau intercalaire couvrant l'extrémité haute de l'élément inférieur de la couche de garnissage.

Avantageusement, cette zone d'articulation est une zone de pliage pourvue d'une série de lamelles déformables.

De préférence, l'élément inférieur recouvre la série de lamelles.

Un autre objet de l'invention est une chaussure équipée d'un chausson tel que défini ci-dessus.

Grâce à sa couche intermédiaire de garnissage perfectionnée, le chausson de l'invention offre un rembourrage confortable, un calage plus précis et une plus grande facilité d'utilisation en guidant et en favorisant le passage du pied dans le chausson tant lors de son introduction que de son extraction.

Le garnissage en au moins deux éléments permet de séparer les zones fonctionnelles et de les positionner de façon spécifique en optimisant chacune d'entre elles par l'ajustement de son profil, de sa géométrie et un choix spécifique de son matériau constitutif.

Cette configuration permet, en outre, de réduire les risques d'arrachement du garnissage intermédiaire et de mieux s'adapter aux chaussons dont la partie haute est articulée sur la partie basse.

Enfin, les opérations de montage sont simplifiées par la présence des languettes qui permettent au monteur de positionner aisément les parties ou pièces du garnissage relativement les unes aux autres à la manière d'un puzzle avant d'effectuer leur assemblage et le collage sur le chausson.

### BRÈVE DESCRIPTION DES FIGURES

D'autres caractéristiques et avantages de l'invention ressortiront à la lecture de la description qui va suivre, en référence aux figures annexées et détaillées ci-après.
La figure 1 représente une vue en développé d'un premier mode de réalisation du chausson de l'invention, après assemblage de la couche intermédiaire de garnissage sur la paroi intérieure de la couche externe du chausson.
Les figures 2A et 2B représentent, respectivement, une vue de côté d'un mode de réalisation du chausson de l'invention et une vue éclatée de ce chausson dont l'épaisseur est constituée de trois couches, respectivement une couche externe, une couche intermédiaire de garnissage et une couche interne d'habillage.
La figure 3 représente une vue partielle d'une variante du chausson selon l'invention, à plat et depuis l'extérieur où n'est représenté que l'assemblage entre la couche intermédiaire de garnissage et la couche interne d'habillage.
La figure 4 représente une vue à plat d'une autre variante du chausson selon l'invention, à plat et depuis l'intérieur où n'est représenté que l'assemblage entre la - couche intermédiaire de garnissage et la couche externe du chausson.
La figure 5 représente une vue de profil du chausson avec une coupe verticale partielle de son épaisseur.

Pour plus de clarté, les éléments identiques ou similaires sont repérés par des signes de référence identiques sur l'ensemble des figures.

### DESCRIPTION DÉTAILLÉE DE MODES DE REALISATION

Le chausson représenté sur la figure 2A est destiné à une utilisation dans une coque de chaussure de ski alpin.

Le chausson comme illustré par la figure 2B comprend une couche externe 4 en deux parties, respectivement une partie basse 1 et une partie haute 2, destinée à apporter de la tenue au chausson et une doublure interne d'habillage 5 destinée à être en contact du pied.

De plus, dans le but d'améliorer encore le confort et l'isolation thermique du pied, et d'ajuster l'enveloppe extérieure du chausson au volume intérieur de la chaussure pour minimiser le jeu intercalaire entre le pied et la coque, des éléments de garnissage sont introduits et réunis, en cours de fabrication, pour former la couche intermédiaire 3 de garnissage entre la couche externe 4 et la doublure interne 5 du chausson.

Lors du montage du chausson, les parties haute 2 et basse 1 sont reliées à une partie avant complémentaire A, à une semelle S ainsi qu'à une languette avant L.

Les deux parties 1, 2 formant la couche externe 4 du chausson sont éventuellement constituées de matières différentes, en polyéthylène (PE), en chlorure de polyvinyle (PVC), en polyuréthane (PU) ou en toute autre matière susceptible d'être utilisée pour réaliser une tige extérieure de chausson.

Ces deux parties 1 et 2 pourraient être constituées d'un seul élément dans le cas d'un chausson à structure simplifiée, non représenté.

En outre, la partie haute 2 de la couche externe 4 du chausson est généralement plus rigide que la partie basse 1 sensiblement plus souple. La rigidité de la partie haute 2 du chausson peut être obtenue par l'ajout d'éléments de type plaques en plastique, recouverts d'une couche textile.

Les parties haute 2 et basse 1 sont réalisées indépendamment l'une de l'autre et sont juxtaposées ou superposées puis assemblées par la suite par collage ou par couture, par exemple, par une couture en zigzag.

La partie basse 1 peut être réalisée en une seule pièce ou, peut éventuellement être constituée de deux flancs 1a et 1b respectivement gauche et droit, assemblés bord à bord par couture ou collage selon leur axe vertical médian, comme illustré par la figure 1.

La couche externe 4 du chausson, représentée à plat sur la figure 1, est mise en forme en rapprochant sur l'avant du chausson, les deux extrémités des flancs la, 1b.

La zone de liaison 12 entre les parties haute et basse du chausson peut être de forme ondulée ou rectiligne selon le mode de réalisation envisagé. Dans le mode de réalisation de l'invention illustré ici, notamment par les figures 1, 2B et 4, la zone de liaison 12 entre les parties haute et basse du chausson est une ligne de liaison 12a de forme ondulée.

Au cours de la marche, le chausson qui est au contact du pied et qui est positionné à l'intérieur d'une coque rigide constituée d'une tige et d'un collier articulé sur cette tige, doit pouvoir s'adapter au pivotement du collier de la chaussure relativement à sa tige en particulier vers l'arrière pour ne pas gêner la marche.

A cet effet, le chausson peut être doté lui-aussi d'une zone d'articulation, par exemple, une zone de pliage 13, située à proximité de la zone de liaison 12, entre la partie haute 2 et la partie basse 1, comme illustré à la figure 4.

Dans la variante illustrée par la figure 4, la zone d'articulation est constituée par la réalisation de lamelles déformables 11 espacées de fentes verticales 10 situées à l'arrière du chausson au sein de sa couche externe 4.

Le chausson, illustré sur la figure 1 à plat et en développé avant mise en forme et assemblage, comprend également une couche intermédiaire de garnissage 3.

Cette couche de garnissage 3 est généralement collée sur la face interne de la couche externe du chausson.

La couche de garnissage comprend au moins deux éléments, respectivement, un élément supérieur 32 et un élément inférieur 31 pourvu d'une languette haute 31a de guidage s'étendant au-dessus de la zone de liaison 12 entre les parties haute 2 et basse 1 du chausson.

Lorsque la zone de liaison 12 est pourvue d'une articulation ou d'un élément souple (non représenté) permettant la flexion de la partie haute 2 relativement à la partie basse 1, la languette 31a doit pouvoir suivre cette déformation pour ne pas bloquer ou entraver ce mouvement de pivotement.

Ce mode de réalisation de la couche de garnissage 3, en au moins deux éléments constitutifs 31, 32, permet d'individualiser et d'optimiser les fonctions propres de chacun des éléments du garnissage tant au niveau des matériaux constitutifs que de leur profil et de leurs dimensions (notamment épaisseur, largeur et hauteur).

La couche de garnissage 3 participe également à la rigidité de l'ensemble du chausson et en particulier contribue à donner plus de rigidité à la partie haute qu'à la partie basse.

L'élément inférieur 31 de la couche de garnissage 3 est réalisé, tout comme l'élément supérieur 32, par découpe d'une plaque de mousse.

Ces éléments 31, 32 sont réalisés, par exemple, en PE, en EPDM, en EVA, en aggloméré, ou en toute matière utilisée généralement dans une fonction de rembourrage.

De préférence, l'élément inférieur 31 sera réalisé avec un matériau élastiquement souple et déformable, tandis que l'élément supérieur 32 sera réalisé avec un matériau de plus grande dureté. Aussi, l'élément supérieur 32 est réalisé, par exemple, en PE de densité comprise entre 90 et 110 kg/m³ et l'élément inférieur 31 est réalisé, par exemple, en EPDM de densité comprise entre 65 et 110 kg/m³.

L'élément inférieur 31 est découpé selon un patron (dimensions et profil) tel que son extrémité haute s'étende, à une hauteur située au moins au-dessus de la zone de rotation du talon du pied lors de l'introduction du pied dans le chausson.

Dans le cas illustré, où la partie supérieure de l'élément inférieur 31 est une languette 31a, l'extrémité haute de l'élément inférieur 31 correspond à l'extrémité haute de la languette 31a.

Cette zone de rotation du talon du pied est schématisée sur la figure 5 au niveau du plan de coupe.

Lors du chaussage, le pied est introduit dans une position verticale, puis pivote pour atteindre une position horizontale au fond du chausson et à plat sur la semelle S. Cette zone de pivotement correspond à la zone de rotation du talon R illustrée sur la figure 5.

Dans le cas d'un chausson à couche externe en deux parties respectivement haute 2 et basse 1, l'extrémité haute de l'élément inférieur 31 est, dans la variante illustrée, l'extrémité haute de la languette 31a s'étend au moins au-dessus de la zone de liaison 12 entre la partie haute et la partie basse, pour être positionnée à une hauteur comprise entre 1/2 et 2/3 de la hauteur totale du chausson.

Les dimensions ainsi que la forme choisies pour la languette 31a permettent d'obtenir un bon compromis entre une rigidité qui reste suffisamment élevée de l'ensemble du chausson dans la partie haute et un meilleur confort dans la zone de rotation du talon du pied lors du chaussage.

L'extrémité haute de la languette 31a est également conçue de façon à se prolonger au-delà de la ligne de liaison 12 entre les parties haute 2 et basse 1 du chausson et, éventuellement; jusqu'aux bords latéraux de l'élément inférieur 31 de la couche de garnissage 3 via une découpe curviligne 310, comme illustré par les figures 1 et 4. Les contours de la languette 31a peuvent être curvilignes ou ondulés, ou bien rectilignes, ou bien encore constitués de lignes brisées, pour former, par exemple, une languette triangulaire ou rectangulaire.

De préférence, la languette présente une forme symétrique par rapport à l'axe médian X du chausson.

Selon des variantes non représentées, la languette 31a présentera une asymétrie par rapport à l'axe X et son extrémité haute pourra être constituée, par exemple, d'une pointe ou de plusieurs pointes en dents de scie.

La partie supérieure de l'élément inférieur pourrait aussi être constituée de plusieurs languettes.

De façon préférentielle, la largeur de la base de la languette est comprise entre 2 et 15 cm, voir entre 5 et 13 cm.

Dans un autre mode de réalisation non représenté, la languette peut s'étendre jusqu'aux bords latéraux de l'élément supérieur 32 de la couche de garnissage 3 et, éventuellement, jusqu'aux bords latéraux de la couche externe 4 du chausson.

Les épaisseurs respectives de l'élément supérieur 32 et de l'élément inférieur 31 sont sensiblement identiques et comprises entre 0,5 et 1,2 cm au moins dans leur zone de jonction.

L'élément supérieur 32 se prolonge éventuellement jusqu'à la partie supérieure de la partie haute 2 de la couche externe 4 tandis que l'élément inférieur 31 s'étend largement dans la partie basse de la couche externe 4.

Dans la variante illustrée par la figure 4, l'élément inférieur 31 de la couche de garnissage 3 recouvre la série de lamelles 11 qui crée la zone de pliage 13, et l'extrémité haute de la languette 31a s'étend au-dessus de la zone de liaison 12.

Par ailleurs, la couche de garnissage 3 peut être recouverte d'une couche interne 5 d'habillage, de protection et de confort formant doublure et recouvrant non seulement la couche 3, mais également toute la surface interne du chausson. Cette couche- interne 5 peut être monomatièreou formée de l'assemblage jointif de plusieurs pièces de tissu, comme illustré sur la figure 3.

Plus précisément, la couche interne 5 est réalisée en trois pièces, constituées, respectivement, d'une jupe inférieure 511, d'un bandeau intercalaire 512 et d'une collerette supérieure 513.

La couche interne 5, destinée à être en contact direct avec le pied, est en général réalisée avec des matériaux textiles donnant des propriétés de confort et d'isolation thermique au chausson.

Dans la variante de l'invention illustrée par la figure 3, le bandeau intercalaire 512 recouvre la languette 31a de la couche intermédiaire de garnissage 3. Le bandeau 512 présente une bordure convexe haute 512a ainsi qu'une bordure convexe basse 512b.

Le chausson illustré par les figures comporte au moins deux couches et, de préférence, trois couches dont une couche de garnissage mais il pourrait, selon des variantes de l'invention, comporter des couches supplémentaires sans sortir du cadre de l'invention.

La couche intermédiaire de garnissage pourrait également être elle-même constituée de plusieurs sous-couches, au moins l'une de ces sous-couches comportant une languette telle que définie selon l'invention.

## Revendications

1. Chausson pour chaussure de sport comprenant, d'une part, au moins une couche externe (4) constituée d'une partie basse (1) et d'une partie haute (2) et, d'autre part, une couche de garnissage (3) comprenant au moins deux éléments, respectivement, un élément supérieur (32) et un élément inférieur (31), l'extrémité haute d'élément inférieur de ladite couche de garnissage (3) étant positionnée au-dessus d'une zone de rotation du talon lors de l'introduction du pied dans le chausson et s'étendant au moins au-dessus d'une zone de liaison (12) entre les parties basse et haute de ladite couche externe (4) du chausson, le chausson comportant une zone d'articulation à proximité de la zone de liaison (12) entre la partie basse (1) et la partie haute (2) de la couche externe (4).

2. Chausson selon la revendication 1, **caractérisé en ce que** l'extrémité haute de l'élément inférieur (31) est positionnée à une hauteur comprise entre 1/2 et 2/3 de la hauteur totale du chausson.

3. Chausson selon l'une des revendications précédentes, **caractérisé en ce que** la partie supérieure de l'élément inférieur (31) est formé d'une languette (31a).

4. Chausson selon l'une des revendications précédentes, **caractérisé en ce que** ledit élément inférieur (31) est réalisé avec un matériau élastiquement déformable tandis que l'élément supérieur (32) est réalisé avec un matériau de plus grande dureté.

5. Chausson selon l'une des revendications précédentes, **caractérisé en ce que** lesdits éléments supérieur (32) et inférieur (31) de la couche de garnissage (3) sont constituées de pièces jointives.

6. Chausson selon l'une des revendications précédentes, **caractérisé en ce que** ladite couche de garnissage (3) est collée sur la paroi intérieure de la couche externe (4) du chausson.

7. Chausson selon l'une des revendications précédentes, **caractérisé en ce qu'**il comporte, en outre, une couche interne d'habillage (5), la couche de garnissage (3) étant intercalée entre cette couche interne (5) et la couche externe (4).

8. Chausson selon la revendication précédente, **caractérisé en ce que** la couche interne d'habillage (5) est constituée de plusieurs pièces dont un bandeau intercalaire (512) couvrant l'extrémité haute de l'élément inférieur (31) de la couche de garnissage (3).

9. Chausson selon l'une des revendications précédentes, **caractérisé en ce que** ladite zone d'articulation est une zone de pliage (13) pourvue d'une série de lamelles (11) déformables.

10. Chausson selon la revendication précédente **caractérisé en ce que** l'élément inférieur (31) recouvre la série de lamelles (11).

11. Chaussure équipée d'un chausson selon l'une des revendications précédentes.

## Patentansprüche

1. Innenschuh für einen Sportschuh, der einerseits wenigstens eine Außenschicht (4), die aus einem unteren Teil (1) und einem oberen Teil (2) besteht, und andererseits eine Füllschicht (3) umfasst, die wenigstens zwei Elemente, ein oberes Element (32) beziehungsweise ein unteres Element (31), umfasst, wobei das obere Ende des unteren Elements der Füllschicht (3) über einer Rotationszone der Ferse positioniert ist, wenn der Fuß in den Innenschuh eingeführt wird, und sich wenigstens über einen Verbindungsbereich (12) zwischen dem unteren und dem oberen Teil der äußeren Schicht (4) des Innenschuhs erstreckt, wobei der Innenschuh einen Gelenkbereich nahe dem Verbindungsbereich (12) zwischen dem unteren Teil (1) und dem oberen Teil (2) der Außenschicht (4) aufweist.

2. Innenschuh nach Anspruch 1, **dadurch gekennzeichnet, dass** das obere Ende des unteren Elements (31) auf einer Höhe von 1/2 bis 2/3 der Gesamthöhe des Innenschuhs positioniert ist.

3. Innenschuh nach einem der vorhergehenden Ansprüche, **dadurch gekennzeichnet, dass** der obere Teil des unteren Elements (31) durch eine Zunge (31a) ausgebildet ist.

4. Innenschuh nach einem der vorhergehenden Ansprüche, **dadurch gekennzeichnet, dass** das untere Element (31) aus einem elastisch verformbaren Material gefertigt ist, während das obere Element (32) aus einem Material mit größerer Härte gefertigt ist.

5. Innenschuh nach einem der vorhergehenden Ansprüche, **dadurch gekennzeichnet, dass** das obere (32) und das untere (31) Element der Füllschicht (3) aus aneinandergesetzten Teilen bestehen.

6. Innenschuh nach einem der vorhergehenden Ansprüche, **dadurch gekennzeichnet, dass** die Füllschicht (3) mit der Innenwand der Außenschicht (4) des Innenschuhs verklebt ist.

7. Innenschuh nach einem der vorhergehenden Ansprüche, **dadurch gekennzeichnet, dass** er ferner eine innere Verkleidungsschicht (5) umfasst, wobei die Füllschicht (3) zwischen diese innere Schicht (5) und die äußere Schicht (4) eingeschoben ist.

8. Innenschuh nach dem vorhergehenden Anspruch, **dadurch gekennzeichnet, dass** die innere Verkleidungsschicht (5) aus mehreren Teilen besteht, von denen ein Zwischenband (512) das obere Ende des unteren Elements (31) der Füllschicht (3) bedeckt.

9. Innenschuh nach einem der vorhergehenden Ansprüche, **dadurch gekennzeichnet, dass** der Gelenkbereich ein Faltbereich (13) ist, der mit einer Reihe von verformbaren Lamellen (11) versehen ist.

10. Innenschuh nach dem vorhergehenden Anspruch, **dadurch gekennzeichnet, dass** das untere Element (31) die Reihe von Lamellen (11) überzieht.

11. Innenschuh, der mit einem Schuh nach einem der vorhergehenden Ansprüche eingerichtet ist.

## Claims

1. Inner boot for an item of sports footwear, comprising at least one outer layer (4) consisting of a lower part (1) and an upper part (2), and comprising a padding layer (3) having at least two elements, respectively an upper element (32) and a lower element (31), the upper end of the lower element of said padding layer (3) being positioned above a region of rotation of the heel when the foot is introduced into the inner boot, and extending at least above a connection region (12) between the lower part and the upper part of the said outer layer (4) of the inner boot, the inner boot including an articulation region close to the connection region (12) between the lower part (1) and the upper part (2) of the outer layer (4).

2. Inner boot according to claim 1, **characterized in that** the upper end of the lower element (31) is positioned at a height of between 1/2 and 2/3 of the total height of the inner boot.

3. Inner boot according to either of the preceding claims, **characterized in that** the upper part of the lower element (31) is formed by a tongue (31a).

4. Inner boot according to any of the preceding claims, **characterized in that** the said lower element (31) is made of an elastically deformable material while the upper element (32) is made of a material of greater hardness.

5. Inner boot according to any of the preceding claims, **characterized in that** the said upper element (32) and said lower element (31) of the padding layer (3) consist of contiguous parts.

6. Inner boot according to any of the preceding claims, **characterized in that** the said padding layer (3) is glued to the inner wall of the outer layer (4) of the inner boot.

7. Inner boot according to any of the preceding claims, **characterized in that** it further includes an inner covering layer (5), the padding layer (3) being interposed between this inner layer (5) and the outer layer (4).

8. Inner boot according to the preceding claim, **characterized in that** the inner covering layer (5) consists of a plurality of parts including an intermediate band (512) covering the upper end of the lower element (31) of the padding layer (3).

9. Inner boot according to any of the preceding claims, **characterized in that** the said articulation region is a folding region (13) provided with a series of deformable strips (11).

10. Inner boot according to the preceding claim, **characterized in that** the lower element (31) covers the series of strips (11).

11. Item of footwear equipped with an inner boot according to any of the preceding claims.
